# EUROPÄISCHE PATENTSCHRIFT

(11) **EP 3 823 000 B1**
(45) Veröffentlichungstag und Bekanntmachung des Hinweises auf die Patenterteilung: **12.04.2023**
(21) Anmeldenummer: 20205362.5
(22) Anmeldetag: 03.11.2020
(51) Int. Cl.: H01H 21/24, H01H 23/30, H01H 23/14, H01H 23/16, H01H 9/02

(54) **SCHALTER MIT EINER SCHALTWIPPE**
SWITCH WITH A ROCKER
COMMUTATEUR DOTÉ D'UNE BASCULE DE COMMUTATION

(30) Priorität: 14.11.2019 DE 102019130772
(43) Veröffentlichungstag der Anmeldung: 19.05.2021
(73) Patentinhaber: ABB Schweiz AG, 5400 Baden (CH)
(72) Erfinder: Toklu, Murat, 44287 Dortmund (DE); Schrage, Ortwin, 47906 Kempen (DE)
(74) Vertreter: Wesch, Arno

(56) Entgegenhaltungen:
- DE-B3-102008 015 129
- DE-U1-202008 015 469
- DE-U1-202011 109 300
- US-A- 4 401 864

## Beschreibung

Die Erfindung betrifft einen Schalter zum Herstellen oder Unterbrechen eines Stromflusses durch das händische Betätigen einer Schaltwippe gemäß dem Oberbegriff des Patentanspruchs 1.

Aus der DE 20 2008 015 469 U1 ist ein solcher Schalter bekannt. Die DE 20 2011 109 300 U1 zeigt ein Elektronikmodul mit Mikrotastern. Aus der DE 10 2008 015 129 B3 ist es bekannt, Federzungen mit einer Betätigungswippe zu verbinden. Die US 4,401,864 A zeigt einen Schalter mit einem Rückstellelement aus einem elastischen geschäumten Kunststoffmaterial.

In vielen Produkten, insbesondere in Schaltern, werden als Pufferelemente Silikonteile verwendet, um Raum zwischen einem mechanischen Stellorgan, insbesondere einer Schaltwippe, und einem End- oder Mikroschalter auszufüllen.

Diese Silikonteile erfüllen verschiedene Funktionen, wie beispielsweise das Kontrollieren einer Haptik durch die Dicke des Silikonmaterials oder das Schützen des End-oder Mikroschalters und einer Leiterplatte vor überhöhten Belastungen durch die Steifheit des Silikonmaterials.

Silikonteile erhöhen jedoch den Aufwand bei der Fertigung eines Schalters. Insbesondere müssen solche Silikonteile in aufwendiger Weise auf Lager gehalten und verbaut werden. Des Weiteren können Silikonteile nach längerer Zeit unter sehr ungünstigen Umständen spröde und/ oder rissig werden

Der Erfindung liegt daher die Aufgabe zugrunde, einen Schalter zu realisieren, dessen Leiterplatte bei möglichst teilearmem Aufbau vor mechanischen Belastungen durch die Schaltwippe möglichst lange geschützt ist und/ oder dessen Haptik bei möglichst teilearmem Aufbau kontrolliert werden kann.

Erfindungsgemäß wird die voranstehende Aufgabe durch einen Schalter mit den Merkmalen des Anspruchs 1 gelöst. Danach ist der eingangs genannte Schalter dadurch gekennzeichnet, dass ein Pufferelement oder mehrere Pufferelemente als integraler Bestandteil oder als integrale Bestandteile der inneren Abdeckung ausgestaltet ist oder sind.

Erfindungsgemäß ist erkannt worden, dass lediglich die Funktionen eines zusätzlichen Silikonteils, nicht jedoch dieses selbst, in ein Bauteil integriert werden müssen. So kann das Silikonteil erfindungsgemäß eingespart werden. Erfindungsgemäß wird die Pufferfunktion durch ein ohnehin notwendiges oder bestehendes Bauteil, wie hier konkret durch die innere Abdeckung, erfüllt. Durch die Pufferfunktion werden die Haptik und der Schutz elektrischer Komponenten optimiert. Konkret ist die Haptik der Schaltwippenbetätigung durch einen teilearmen Aufbau optimiert und ist der Schutz der Leiterplatte durch einen teilearmen Aufbau optimiert. Der Schalter weist insgesamt einen teilearmen Aufbau auf, weil kein Silikonteil mehr in die innere Abdeckung integriert ist. Überraschend wirkt ein solches integriertes Pufferelement aber wie ein Silikonteil.

Vorteilhaft ist das Pufferelement materialeinheitlich und einstückig mit der inneren Abdeckung ausgestaltet. Alternativ oder zusätzlich ist die innere Abdeckung einteilig als ein einziges zusammenhängendes Bauteil ausgestaltet. Hierdurch kann das Pufferelement aus einem relativ steifen und dennoch flexiblen aber dauerhaft haltbaren Material, wie insbesondere einem Hartkunststoff, gefertigt werden. Des Weiteren können Kosten eingespart werden, weil nur noch ein Bauteil zur Herstellung der inneren Abdeckung gefertigt werden muss.

Weiter vorteilhaft wirkt das Pufferelement als Betätigungsorgan mit einem Anschlagelement auf der Leiterplatte zusammen und/ oder kommt an diesem zur Anlage. So fungiert das Pufferelement zugleich als Betätigungsorgan. Das Anschlagelement ist bevorzugt als elektrischer Schaltkontakt ausgestaltet.

Das Pufferelement ist als Federzunge ausgebildet, welche mit einem Ende mittelbar oder unmittelbar federnd an der Schaltwippe anliegt oder an dieser federnd anlegbar ist und mit ihrem anderen Ende an der inneren Abdeckung festgelegt ist. Federzungen können problemlos Elemente eines bereits bestehenden Bauteils, nämlich der inneren Abdeckung, sein. Bevorzugt sind die Federzungen Elemente einer Gehäusestruktur. Die Federzungen können einen hinreichend steifen Aufbau zeigen. Durch diesen Aufbau ist eine Federzunge ein flexibles Betätigungsorgan. Aufgrund der flexiblen Eigenschaften dieses Betätigungsorgans wirkt dieses wie ein Silikonteil und bietet einen Schutz für eine Leiterplatte. Außerdem bietet es viele Möglichkeiten, die Haptik der Schaltwippenbetätigung zu optimieren.

Weiter vorteilhaft ist die Federzunge in axialer Richtung vorgewölbt, vorgeformt oder vorgespannt, so dass sie mit ihrem Ende an der Schaltwippe anliegt oder an dieser federnd anlegbar ist. So kann eine Rückstellkraft auf die Schaltwippe ausgeübt werden und/ oder es kann Bewegungsenergie, die in die Schaltwippe eingetragen wird, zumindest teilweise absorbiert werden. Die Bewegung und/ oder das Anschlagverhalten der Schaltwippe kann bzw. können gedämpft werden.

Die Federzunge ist an ihrem der Schaltwippe zugewandten Ende nach innen, nämlich in Richtung der Leiterplatte, umgeschlagen. Zusätzlich weist diese einen U- oder V-förmigen Wulst auf. Durch das Umschlagen in Richtung der Leiterplatte können dort Anschlagelemente oder Schaltkontakte leichter erreicht werden. Ein Wulst erhöht die Dicke der Federzunge an ihrem Ende, so dass dieses effektiv und zuverlässig auf die Anschlagelemente oder Schaltkontakte einwirken kann.

Weiter vorteilhaft ruht die innere Abdeckung mit mindestens einem Stützsteg oder einer Stegstruktur auf der Leiterplatte, wobei die Federzunge von dem mindestens einen Stützsteg oder der Stegstruktur bevorzugt in lateraler Richtung abragt und an diesen bzw. diese angebunden ist. Ein Steg oder eine Stegstruktur erhöht bzw. erhöhen die Steifigkeit der inneren Abdeckung. Des Weiteren ist ein Steg ein relativ filigranes Stützelement, welches die Leiterplatte nur wenig belastet.

Vorteilhaft sind vier Pufferelemente vorgesehen, welche in Eckbereichen der inneren Abdeckung ausgebildet sind. Die innere Abdeckung ist in Draufsicht bevorzugt als im Wesentlichen rechteckiges oder quadratisches Bauteil mit abgerundeten Ecken ausgebildet. Durch vier Pufferelemente wird die Schaltwippe besonders effektiv federnd gelagert und/ oder federnd abgestützt.

Weiter vorteilhaft sind in einem Zentralbereich der inneren Abdeckung, nämlich lateral innerhalb der vier Pufferelemente oder im Wesentlichen mittig, zwei Laschen vorgesehen, welche materialeinheitlich und einstückig mit der inneren Abdeckung ausgebildet sind und welche mit abgewinkelten Rändern in Richtung der Schaltwippe abragen. Die Laschen können ebenfalls eine Federwirkung entfalten und die Schaltwippe federnd lagern oder abstützen. Die Laschen sind insoweit innen liegende Federlager.

Vorteilhaft ist die innere Abdeckung sandwichartig zwischen dem Sockel und der Schaltwippe angeordnet und übergreift dabei den Sockel mit einer Seitenwand zumindest abschnittsweise an einem Rand des Sockels. Hierdurch ist ein Verrücken der inneren Abdeckung relativ zum Sockel in lateraler Richtung unterbunden. Die innere Abdeckung ist vorteilhaft als eine Art Haube ausgebildet, welche die Leiterplatte zwischen sich und dem Sockel kammert.

Weiter vorteilhaft ragen vom Sockel Rastzungen in Richtung der Schaltwippe ab, welche Gegenelemente der inneren Abdeckung hintergreifen und so die innere Abdeckung mit dem Sockel verrasten. Hierdurch kann die innere Abdeckung die Leiter-platte, die auf dem Sockel aufliegt, verliersicher abdecken.

Bevorzugt ist die innere Abdeckung aus einem Kunststoff gefertigt, insbesondere aus einem Hartkunststoff, der härter und biegesteifer ist als Silikon. Ein solcher Kunststoff kann spritzgusstechnisch verarbeitet werden.

In der Zeichnung zeigen
- Fig. 1: eine perspektivische, teilweise geschnittene Ansicht eines Schalters gemäß dem Stand der Technik, bei welchem einer inneren Abdeckung ein Silikonteil als zusätzliches Bauteil zugeordnet ist,
- Fig. 2: eine Schnittansicht des Schalters gemäß Fig. 1, bei welchem einer inneren Abdeckung ein Silikonteil als zusätzliches Bauteil zugeordnet ist, wobei das Silikonteil in die innere Abdeckung integriert ist,
- Fig. 3: eine perspektivische, teilweise geschnittene Ansicht eines Schalters in zusammen gebautem Zustand, bei welchem einer inneren Abdeckung Pufferelemente als integrale Bestandteile zugeordnet sind,
- Fig. 4: eine Schnittansicht des Schalters gemäß Fig. 3, bei welchem einer inneren Abdeckung Pufferelemente als integrale, materialeinheitliche Bestandteile zugeordnet sind,
- Fig. 5: eine perspektivische Explosionsansicht des Schalters gemäß Fig. 3, welche darstellt, dass die innere Abdeckung als zusammenhängendes einstückiges Bauteil ausgebildet ist,
- Fig. 6: oben eine teilweise geschnittene Ansicht des Schalters gemäß Fig. 3, wobei die als Federzungen ausgestalteten Pufferelemente von oben dargestellt sind, und unten den Schalter gemäß Fig. 3 ohne Schaltwippe, und
- Fig. 7: oben eine Draufsicht auf die Fläche der inneren Abdeckung, welche im zusammen gebauten Zustand des Schalters der Schaltwippe zugewandt ist, und unten eine perspektivische Ansicht der Innenstrukturen der inneren Abdeckung, welche im zusammengebauten Zustand des Schalters der Leiterplatte zugewandt sind.

Fig. 1 und 2 zeigen einen Schalter 1' des Stands der Technik. Der Schalter 1' zum Herstellen oder Unterbrechen eines Stromflusses durch das händische Betätigen einer Schaltwippe 2' umfasst einen Sockel 3', eine Leiterplatte 4' und die Schaltwippe 2', wobei zwischen der Schaltwippe 2' und der Leiterplatte 4' eine innere Abdeckung 5' angeordnet ist und wobei der inneren Abdeckung 5' mindestens ein elastisches Pufferelement zur Anlage an der Schaltwippe 2' zugeordnet ist. Das elastische Pufferelement ist als Silikonteil 6' ausgestaltet. Das Silikonteil 6' und die innere Abdeckung 5' bestehen aus unterschiedlichen Materialien.

Fig. 3 und 4 zeigen einen elektrischen Schalter 1 zum Herstellen oder Unterbrechen eines elektrischen Stromflusses durch das händische Betätigen einer Schaltwippe 2, umfassend einen Sockel 3, eine Leiterplatte 4, welche als PCB ("Printed Circuit Board"; in deutscher Sprache: gedruckte Leiterplatte oder Flachbaugruppe) ausgestaltet ist, und die Schaltwippe 2.

Zwischen der Schaltwippe 2 und der Leiterplatte 4 ist eine innere Abdeckung 5 angeordnet, wobei der inneren Abdeckung 5 mehrere elastische Pufferelemente zur Anlage an der Schaltwippe 2 zugeordnet sind. Die Pufferelemente sind als integrale Bestandteile der inneren Abdeckung 5 ausgestaltet.

Die Pufferelemente sind materialeinheitlich und einstückig mit der inneren Abdeckung 5 ausgestaltet. Die Pufferelemente wirken als Betätigungsorgane mit Anschlagelementen 7 auf der Leiterplatte 4 zusammen und kommen beim Betätigen der Schaltwippe 2 an diesen zur Anlage.

Konkret sind die Pufferelemente als Federzungen 6 ausgebildet, welche jeweils mit einem Ende mittelbar oder unmittelbar federnd an der Schaltwippe 2 anliegen und jeweils mit ihrem anderen Ende an der inneren Abdeckung 5 festgelegt sind.

Fig. 3 und 4 zeigen, dass jede Federzunge 6 in axialer Richtung vorgewölbt, vorgeformt oder vorgespannt ist, so dass sie mit ihrem freien Ende am Inneren der Schaltwippe 2 anliegt. Fig. 4 zeigt besonders deutlich, dass jede Federzunge 6 an ihrem der Schaltwippe 2 zugewandten freien Ende nach innen, nämlich in Richtung der Leiterplatte 4, umgeschlagen ist und einen U- oder V-förmigen Wulst 8 aufweist.

Fig. 3 und 4 zeigen auch, dass die innere Abdeckung 5 mit mindestens einem Stützsteg 5a oder einer Stegstruktur auf der Leiterplatte 4 ruht, wobei eine Federzunge 6 von dem mindestens einen Stützsteg 5a oder der Stegstruktur abragt und an diesen bzw. diese angebunden ist.

Fig. 5 zeigt in einer Explosionsansicht des Schalters 1 gemäß Fig. 3 und 4, dass vier Pufferelemente, nämlich vier Federzungen 6 vorgesehen sind, welche in Eckbereichen der inneren Abdeckung 5 ausgebildet sind. Die innere Abdeckung 5 ist in einer Draufsicht in Richtung der Leiterplatte 4 im Wesentlichen quadratisch ausgebildet und weist abgerundete Ecken auf.

Auf der Leiterplatte 4 sind in deren Eckbereichen die Anschlagelemente 7 oder Schaltkontakte für die Anlage der Federzungen 6 angeordnet.

Der Schalter 1 weist als wesentliche Komponenten nur den Sockel 3, die Leiterplatte 4, die Schaltwippe 2 und die innere Abdeckung 5 auf. Die Leiterplatte 4 ist als PCB ausgestaltet.

Fig. 5 und 6 zeigen, dass in einem Zentralbereich der inneren Abdeckung 5, nämlich lateral innerhalb der vier Pufferelemente, zwei Laschen 9 vorgesehen sind, welche materialeinheitlich und einstückig mit der inneren Abdeckung 5 ausgebildet sind und welche mit abgewinkelten Rändern 9a in Richtung der Schaltwippe 2 abragen. Die Laschen 9 ragen dabei mit ihren freien Enden, welche die abgewinkelten Ränder 9a tragen, in entgegengesetzter Richtung von einem Zentrum der inneren Abdeckung 5 in lateraler Richtung ab.

Die innere Abdeckung 5 ist sandwichartig zwischen dem Sockel 3 und der Schaltwippe 2 angeordnet und übergreift dabei den Sockel 3 mit einer Seitenwand 5b zumindest abschnittsweise an einem Rand 3a des Sockels 3. Die innere Abdeckung 5 wirkt als eine Art Haube und kammert die Leiterplatte 4 zwischen sich und dem Sockel 3.

Fig. 5 zeigt, dass vom Sockel 3 Rastzungen 3b in Richtung der Schaltwippe 2 abragen, welche Gegenelemente 5c der inneren Abdeckung 5 hintergreifen können und so die innere Abdeckung 5 mit dem Sockel 3 verrasten. Die Gegenelemente 5c sind als leistenartige Strukturen ausgebildet und in Fig. 7 in der unteren Ansicht dargestellt.

**Bezugszeichenliste**

| | |
|---|---|
| 1,1' | Schalter |
| 2, 2` | Schaltwippe |
| 3, 3` | Sockel |
| 3a | Rand von 3 |
| 3b | Rastzunge von 3 |
| 4, 4' | Leiterplatte oder PCB |
| 5, 5' | Innere Abdeckung |
| 5a | Steg von 5 |
| 5b | Seitenwand von 5 |
| 5c | Gegenelement von 5 |
| 6 | Federzunge von 5 |
| 6' | Silikonteil von 1' |
| 7 | Anschlagelement oder Kontakt von 4 |
| 8 | Wulst von 6 |
| 9 | Laschen von 5 |
| 9a | Rand von 9 |
| 10 | Montagefeder von 3 |

## Patentansprüche

1. Schalter (1) zum Herstellen oder Unterbrechen eines Stromflusses durch das händische Betätigen einer Schaltwippe (2), umfassend einen Sockel (3), eine Leiterplatte (4) und eine Schaltwippe (2), wobei zwischen der Schaltwippe (2) und der Leiterplatte (4) eine innere Abdeckung (5) angeordnet ist, wobei der inneren Abdeckung (5) mindestens ein elastisches Pufferelement zur Anlage an der Schaltwippe (2) zugeordnet ist, wobei ein Pufferelement oder mehrere Pufferelemente als integraler Bestandteil oder als integrale Bestandteile der inneren Abdeckung (5) ausgestaltet ist oder sind, und wobei das Pufferelement als Federzunge (6) ausgebildet ist, welche mit einem Ende mittelbar oder unmittelbar federnd an der Schaltwippe (2) anliegt oder an dieser federnd anlegbar ist und mit ihrem anderen Ende an der inneren Abdeckung (5) festgelegt ist, **dadurch gekennzeichnet, dass** die Federzunge (6) an ihrem der Schaltwippe (2) zugewandten Ende nach innen, nämlich in Richtung der Leiterplatte (4), umgeschlagen ist und einen U- oder V-förmigen Wulst (8) aufweist.

2. Schalter nach Anspruch 1, **dadurch gekennzeichnet, dass** das Pufferelement materialeinheitlich und einstückig mit der inneren Abdeckung (5) ausgestaltet ist und/ oder dass die innere Abdeckung (5) einteilig als ein einziges zusammenhängendes Bauteil ausgestaltet ist.

3. Schalter nach Anspruch 1 oder 2, **dadurch gekennzeichnet, dass** das Pufferelement als Betätigungsorgan mit einem Anschlagelement (7) auf der Leiterplatte (4) zusammenwirkt und/ oder an diesem zur Anlage kommt.

4. Schalter nach einem der voranstehenden Ansprüche, **dadurch gekennzeichnet, dass** die Federzunge (6) in axialer Richtung vorgewölbt, vorgeformt oder vorgespannt ist, so dass sie mit ihrem Ende an der Schaltwippe (2) anliegt oder an dieser federnd anlegbar ist.

5. Schalter nach einem der voranstehenden Ansprüche, **dadurch gekennzeichnet, dass** die innere Abdeckung (5) mit mindestens einem Stützsteg (5a) oder einer Stegstruktur auf der Leiterplatte (4) ruht, wobei die Federzunge (6) von dem mindestens einen Stützsteg (5a) oder der Stegstruktur abragt und an diesen bzw. diese angebunden ist.

6. Schalter nach einem der voranstehenden Ansprüche, **dadurch gekennzeichnet, dass** vier Pufferelemente vorgesehen sind, welche in Eckbereichen der inneren Abdeckung (5) ausgebildet sind.

7. Schalter nach Anspruch 6, **dadurch gekennzeichnet, dass** in einem Zentralbereich der inneren Abdeckung (5), nämlich lateral innerhalb der vier Pufferelemente, zwei Laschen (9) vorgesehen sind, welche materialeinheitlich und einstückig mit der inneren Abdeckung (5) ausgebildet sind und welche mit abgewinkelten Rändern (9a) in Richtung der Schaltwippe (2) abragen.

8. Schalter nach einem der voranstehenden Ansprüche, **dadurch gekennzeichnet, dass** die innere Abdeckung (5) sandwichartig zwischen dem Sockel (3) und der Schaltwippe (2) angeordnet ist und dabei den Sockel (3) mit mindestens einer Seitenwand (5b) zumindest abschnittsweise an einem Rand (3a) des Sockels übergreift.

9. Schalter nach einem der voranstehenden Ansprüche, **dadurch gekennzeichnet, dass** vom Sockel (3) Rastzungen (3b) in Richtung der Schaltwippe (2) abragen, welche Gegenelemente (5c) der inneren Abdeckung (5) hintergreifen und so die innere Abdeckung (5) mit dem Sockel (3) verrasten.

## Claims

1. Switch (1) for producing or interrupting a flow of current by manually actuating a switch rocker (2), comprising a base (3), a circuit board (4) and a switch rocker (2), wherein an inner cover (5) is arranged between the switch rocker (2) and the circuit board (4), wherein at least one elastic buffer element for contact with the switch rocker (2) is assigned to the inner cover (5), wherein a buffer element or a plurality of buffer elements is or are configured as an integral constituent part or as integral constituent parts of the inner cover (5), and wherein the buffer element is configured as a spring tongue (6), which bears with one end indirectly or directly in a resilient manner on the switch rocker (2) or can be placed on the latter in a resilient manner, and which is fixed by its other end to the inner cover (5),
**characterized in that** the spring tongue (6) is turned over inwards, specifically in the direction of the circuit board (4), at its end facing the switch rocker (2), and has a U-shaped or V-shaped bead (8).

2. Switch according to Claim 1, **characterized in that** the buffer element is made of the same material and configured in one piece with the inner cover (5) and/or in that the inner cover (5) is configured in one piece as a single coherent component.

3. Switch according to Claim 1 or 2, **characterized in that** the buffer element, as an actuating element, interacts with a stop element (7) on the circuit board (4) and/or comes into contact with the latter.

4. Switch according to one of the preceding claims, **characterized in that** the spring tongue (6) is pre-arched, preformed or preloaded in the axial direction, so that it bears with its end on the switch rocker (2) or can be placed on the latter in a resilient manner.

5. Switch according to one of the preceding claims, **characterized in that** the inner cover (5) rests with at least one supporting web (5a) or a web structure on the circuit board (4), wherein the spring tongue (6) protrudes from the at least one supporting web (5a) or the supporting structure and is attached thereto.

6. Switch according to one of the preceding claims, **characterized in that** four buffer elements are provided, which are formed in corner regions of the inner cover (5) .

7. Switch according to Claim 6, **characterized in that** in a central region of the inner cover (5), specifically laterally within the four buffer elements, two tabs (9) are provided, which are formed from the same material and in one piece with the inner cover (5) and which project with angled edges (9a) in the direction of the switch rocker (2).

8. Switch according to one of the preceding claims, **characterized in that** the inner cover (5) is arranged in the manner of a sandwich between the base (3) and the switch rocker (2) and overlaps the base (3) with at least one side wall (5b), at least in some sections, at an edge (3a) of the base.

9. Switch according to one of the preceding claims, **characterized in that** latching tongues (3b) protrude from the base (3) in the direction of the switch rocker (2), engage behind mating elements (5c) of the inner cover (5) and thus latch the inner cover (5) to the base (3).

## Revendications

1. Commutateur (1) permettant d'établir ou d'interrompre un flux de courant par l'actionnement manuel d'une bascule de commutation (2), comprenant un socle (3), une carte de circuits imprimés (4) et une bascule de commutation (2), dans lequel un recouvrement intérieur (5) est disposé entre la bascule de commutation (2) et la carte de circuits imprimés (4), dans lequel au moins un élément tampon élastique est associé au recouvrement intérieur (5) pour venir en appui sur la bascule de commutation (2), dans lequel un élément tampon ou plusieurs éléments tampons est/sont configuré(s) comme un composant intégral ou comme des composants intégraux du recouvrement intérieur (5), et dans lequel l'élément tampon est réalisé sous la forme d'une lame de ressort (6) qui est en appui indirectement ou directement de manière élastique sur la bascule de commutation (2) ou peut être mise en appui contre celle-ci de manière élastique et est immobilisée par son autre extrémité au niveau du recouvrement intérieur (5),
**caractérisé en ce que** la lame de ressort (6), au niveau de son extrémité tournée vers la bascule de commutation (2), est repliée vers l'intérieur, notamment en direction de la carte de circuits imprimés (4), et présente un bourrelet (8) en forme de U ou de V.

2. Commutateur selon la revendication 1, **caractérisé en ce que** l'élément tampon est configuré en venant de matière et d'un seul tenant avec le recouvrement intérieur (5) et/ou **en ce que** le recouvrement intérieur (5) est configuré d'une seule pièce comme un seul composant cohérent.

3. Commutateur selon la revendication 1 ou 2, **caractérisé en ce que** l'élément tampon coopère en tant qu'organe d'actionnement avec un élément de butée (7) sur la carte de circuits imprimés (4) et/ou vient en appui sur celui-ci.

4. Commutateur selon l'une quelconque des revendications précédentes, **caractérisé en ce que** la lame de ressort (6) est précintrée, préformée ou précontrainte dans la direction axiale de façon à être en appui sur la bascule de commutation (2) par son extrémité ou à pouvoir être mise en appui élastique sur celle-ci.

5. Commutateur selon l'une quelconque des revendications précédentes, **caractérisé en ce que** le recouvrement intérieur (5) repose par au moins une entretoise d'appui (5a) ou une structure d'entretoise sur la carte de circuits imprimés (4), dans lequel la lame de ressort (6) fait saillie de ladite au moins une entretoise d'appui (5a) ou de la structure d'entretoise et est reliée à celle(s)-ci.

6. Commutateur selon l'une quelconque des revendications précédentes, **caractérisé en ce que** quatre éléments tampons sont prévus qui sont réalisés dans des zones d'angle du recouvrement intérieur (5).

7. Commutateur selon la revendication 6, **caractérisé en ce que** dans une zone centrale du recouvrement intérieur (5), notamment latéralement à l'intérieur des quatre éléments tampons, deux pattes (9) sont prévues qui sont réalisées en venant de matière et d'un seul tenant avec le recouvrement intérieur (5) et qui font saillie avec des bords coudés (9a) en direction de la bascule de commutation (2).

8. Commutateur selon l'une quelconque des revendications précédentes, **caractérisé en ce que** le recouvrement intérieur (5) est disposé en sandwich entre le socle (3) et la bascule de commutation (2) tout en recouvrant le socle (3) par au moins une paroi latérale (5b) au moins par endroits au niveau d'un bord (3a) du socle.

9. Commutateur selon l'une quelconque des revendications précédentes, **caractérisé en ce que** des lames d'arrêt (3b) font saillie à partir du socle (3) en direction de la bascule de commutation (2) et saisissent par l'arrière des éléments antagonistes (5c) du recouvrement intérieur (5) et enclenchent ainsi le recouvrement intérieur (5) avec le socle (3).
